# EUROPÄISCHE PATENTSCHRIFT

(11) **EP 0 554 712 B1**
(45) Veröffentlichungstag und Bekanntmachung des Hinweises auf die Patenterteilung: **08.11.1995**
(21) Anmeldenummer: 93100772.8
(22) Anmeldetag: 20.01.1993
(51) Int. Cl.: B66B 7/10

(54) **Seilspannsystem für Aufzüge**
Rope tensioning system for elevators
Système de tension d'un câble pour ascenseurs

(30) Priorität: 05.02.1992 DE 9201374 U
(43) Veröffentlichungstag der Anmeldung: 11.08.1993
(73) Patentinhaber: C. HAUSHAHN GmbH & Co., D-70469 Stuttgart (DE)
(72) Erfinder: Biewald, Joachim, Dr., 7057 Winnenden/Degenhof (DE); Scheub, Volker, 7050 Waiblingen (DE); Holler, Helge, 7530 Pforzheim (DE); Fenkl, Karl, 7000 Stuttgart 10 (DE); Hugel, Stefan, 7052 Schwaikheim (DE); Schneider, Peter, 7257 Ditzingen (DE); Barth, Wolfgang, 7120 Bietigheim-Bissingen (DE); Grell, Hans-Georg, 6227 Oestrich (DE); Grosser, Martin, 7030 Böblingen (DE); Moll, Hermann, 7153 Weissach im Tal (DE); Pollmann, Horst, 7252 Weil der Stadt (DE)
(74) Vertreter: Schmid, Berthold, Dipl.-Ing.

(56) Entgegenhaltungen:
- EP-A- 0 401 863
- DE-C- 850 514
- DE-C- 959 406

## Beschreibung

Die Erfindung betrifft ein Seilspannsystem für Aufzüge mit nach Treib- und Tragfunktion getrennten Treibseil- und Tragseilzügen, welche beide sowohl an einem Fahrkorb, als auch an einem Gegengewicht angreifen.

Bei üblichen Aufzugsanlagen, bei denen Tragseilzug und Treibseilzug getrennt sind, wird das Treibseil durch eine zwischen dem Fahrkorb und dem Gegengewicht vorgesehene Treibscheibe angetrieben und über eine oder mehrere Umlenkrollen umgelenkt, während das Tragseil lediglich die Tragfunktion erfüllt und nicht angetrieben ist. Beim Betrieb der Aufzugsanlagen insbesondere bei in Hochhäusern eingebauten Aufzugsanlagen, bei denen die Seillänge des Treibseils einige 100 m betragen kann, treten erhebliche Seillängungen im Treibseil auf, welche sich nachteilig auf die zwischen Treibscheibe und Treibseil herrschenden Kraftverhältnisse, das sogenannte Seilzugverhältnis auswirken können. Um trotz der auftretenden Seillängungen ein definiertes Seilzugverhältnis beizubehalten, muß man ein Seilspannsystem vorsehen, welches entweder auf das Treibseil direkt oder auf eine dieses umlenkende Rolle einwirkt und das Treibseil entsprechend den Seillängungen nachspannt.

Es ist deshalb Aufgabe der Erfindung ein Seilspannsystem für Aufzüge so vorzusehen, daß es die im Betrieb des Aufzugs auftretenden Seillängungen in einem geschlossenen Seilsystem ausgleichen kann, daß die Seilkräfte so gering wie möglich gehalten werden können und daß das den Erhalt der Treibfähigkeit erforderliche Seilzugverhältnis sichergestellt werden kann.

Die Aufgabe wird bei einem durch den Oberbegriff des Schutzanspruches 1 angegebenen Seilspannsystem erfindungsgemäß durch die in dessen kennzeichnendem Teil angegebenen Merkmale gelöst.

Demgemäß weist das Seilspannsystem eine am Gegengewicht oder Fahrkorb gelagerte, als Hebel ausgebildete Schwinge auf, an der das Treibseil und das Tragseil im Abstand von einander so befestigt sind, daß das Abstandsverhältnis a:b der Befestigungspunkte dieser Seile an der Schwinge bezogen auf den Lagerungspunkt der Schwinge am Gegengewicht oder Fahrkorb das zur Treibfähigkeit erforderliche Seilzugverhältnis bestimmt.

Dadurch wird die Treibfähigkeit vorteilhafterweise nicht mehr unmittelbar durch das Gewicht von Fahrkorb und Gegengewicht bestimmt, was leichtere Fahrkörbe ermöglicht. Dadurch daß die Schwinge des Seilspannsystems am Gegengewicht oder Fahrkorb gelagert ist, wird das ohnehin vorhandene Gegengewicht zur Seilspannung und zum Seillängenausgleich genutzt.

Im Falle, daß die Treibscheibe des Triebwerks oben liegt, ist es zu bevorzugen, daß die Schwinge als zweiseitiger Hebel ausgebildet ist, wobei dann der Lagerungspunkt der Schwinge am Gegengewicht innerhalb der Befestigungspunkte von Treibseilzug und Tragseilzug an der Schwinge liegt, und beide Seilstränge sind nach oben geführt.

Wenn andererseits die Treibscheibe des Triebwerks unten liegt, ist es zu bevorzugen, daß die Schwinge in Gestalt eines einseitigen Hebels ausgeführt ist, wobei dann der Lagerungspunkt der Schwinge am Gegengewicht oder Fahrkorb außerhalb der Befestigungspunkte der beiden Seilzüge an der Schwinge liegt und das Treibseil nach unten geführt ist.

Die Schwinge kann in Gestalt eines einfachen Hebels oder, wie bevorzugt mit kreissegmentförmigen Abschnitten ausgeführt sein, wobei der Tragseilzug und der Treibseilzug jeweils über periphere Kreisbögen der Kreissegmentabschnitte gefuhrt sind, deren Radien jeweils den Hebelarmen a und b der Schwinge entsprechen.

Zur Beherrschung ungewollter Drehbewegungen der Schwinge infolge Laufstörungen oder Gegengewichtspringens ist zwischen dem Lagerungspunkt und der Schwinge ein Dämpfungselement vorgesehen, welches die ungewollten Drehbewegungen der Schwinge dämpft.

Damit das Hebelverhältnis der Schwinge am Einsatzort der Aufzugsanlage eingestellt werden kann, ist zu bevorzugen, daß die Lange der Hebelarme a und b der Schwinge einstellbar ist.

Das erfindungsgemäße Seilspannsystem gestattet es im Zusammenhang mit dem geschlossenen Seilsystem und der Funktionstrennung der Seile nach Treib- und Tragfunktion das Triebwerk in jeder Hohe neben dem Schacht oder direkt darunter oder darüber anzubringen, ohne daß dabei die gesamte Seilanzahl durch den Schacht geführt werden muß.

Die Erfindung wird im folgenden in mehreren Ausführungsbeispielen anhand der Zeichnung naher beschrieben. Es zeigen:
- Fign. 1 - 4: schematisch vier verschiedene Ausführungsarten des erfindungsgemäßen Seilspannsystems.

Bei der in Fig. 1 dargestellten ersten Ausführungsart ist ein am oberen Teil eines Fahrkorbs 12 befestigtes Tragseil 11 über Umlenkrollen 25 und 26 zu einem Gegengewicht 13 geführt, wo es von oben kommend an einer Schwinge 20 des Seilspannsystems befestigt ist. Ein Treibseil 10 ist am unteren Teil des Fahrkorbs 12 angebracht und über eine Umlenkrolle 24, eine Treibscheibe 23 und eine weitere Umlenkrolle 22 von unten zum Gegengewicht 13 geführt. Es ist ersichtlich, daß das Treibseil 10 an der Schwinge 20 an einem Befestigungspunkt 32 und das Tragseil 11 an der Schwinge 20 an einem Befestigungspunkt 31 befestigt sind. Die Schwinge 20 ist mittels eines Lagerungspunktes 21 am Gegengewicht 13 gelagert.

Der Lagerungspunkt 21 der Schwinge 20 liegt außerhalb der Befestigungspunkte 32 und 31 jeweils des Treibseils 10 und des Tragseils 11, so daß die Schwinge 20 als einseitiger Hebel wirkt.

Die Schwinge 20 hat die Gestalt zweier konzentrischer Kreissegmente, wobei der Radius des Kreisbogens des kleineren Segments dem Hebelarm b des Anlenkpunkts 31 an der Schwinge 20 und der Radius des größeren Kreissegments dem Hebelarm a des Befestigungspunkts 32 des Treibseils 10 an der Schwinge 20 entspricht. Auf diese Weise wird das Treibseil 10 über einen Kreisbogen mit dem Radius a und das Tragseil 11 über einen Kreisbogen mit dem Radius b so geführt, daß die Befestigungspunkte 32 und 31 jeweils des Tragseils 11 und des Treibseils 10 in ihrer vertikalen Ausrichtung konstant bleiben und somit das Treibseil 10 zwischen seiner Umlenkrolle 22 und seinem Angriffspunkt an der Schwinge 20 und das Tragseil 11 zwischen dessen Umlenkrolle 26 und dessen Befestigungspunkt 31 an der Schwinge 20 immer vertikal laufen.

Die in Fig. 2 dargestellte Ausführungsform ist bis auf die Konstruktion der Schwinge 20 mit der in Fig. 1 dargstellten Ausführungsform identisch. In Fig. 2 hat die Schwinge die Gestalt eines Kragbalkens, der Lagerungspunkt 21 liegt jedoch wie bei der Ausführungsform in Fig. 1 außerhalb der Befestigungspunkte 31 und 32 jeweils des Tragseils 11 und des Treibseils 10. Die Abstande a und b jeweils der Befestigungspunkte 32 des Treibseils 10 und 31 des Tragseils 11 an der Schwinge 20 bestimmen genauso wie bei der Ausführungsart in Fig. 1 das am Gegengewicht zur Erhaltung der Treibfähigkeit erforderliche Seilzugverhältnis. Die Schwinge 20 überträgt eine durch das Hebelverhältnis a:b definierte Kraftkomponente vom Befestigungspunkt 32 auf das Treibseil 10, welche als lastabhängige Seilspannkraft für das Treibseil 10 wirkt.

Bei der in Fig. 3 dargestellten Ausführungsart liegt anders als bei den Ausführungsarten gemäß den Fign. 1 und 2 das Triebwerk oben, wie es durch die Lage der Treibscheibe 23 angegeben ist. Bei dieser Ausführungsart werden das Treibseil 10 und das Tragseil 11 von der Schwinge 20 nach oben abgezogen. Die Schwinge 20 ist als zweiseitiger Hebel ausgeführt, wobei sich der Lagerungspunkt 21 der Schwinge 20 am Gegengewicht 13 zwischen den Befestigungspunkten 32 und 31 jeweils des Treibseils 10 und des Tragseils 11 befindet. Ausgehend von diesen Befestigungspunkten 32 und 31 sind jeweils das Treibseil 10 und das Tragseil 11 über kreisbogenförmige periphere Stirnseiten der Schwinge 20 geführt, deren Radien jeweils den Hebelarmen a und b der Schwinge 20 entsprechen. Somit hat die Schwinge 20 ebenfalls wie die Schwinge 20 der in Fig. 1 dargestellten ersten Ausführungsform den Vorteil, daß dar Seilanlenkpunkt auch bei Winkelanderungen der Schwinge in vertikaler Richtung ausgerichtet bleibt.

Die in Fig. 4 dargestellte Ausführungsform entspricht hinsichtlich Seilführung und der oberen Lage des Triebwerks, wie sie durch die Treibscheibe 23 dargestellt ist der in Fig. 3 dargestellten Ausführungsart. Lediglich die Konstruktion der Schwinge 20 ist untersciedlich. Sie hat die Gestalt eines Waagebalkens ohne die zuvor erwähnten kreisbogenförmigen peripheren Abschnitte.

Bei allen anhand der Fign. 1 bis 4 dargestellten Ausführungsformen ist bevorzugt ein Dämpfungselement zur Dämpfung ungewollter Drehbewegungen der Schwinge vorgesehen, wie sie bei Bewegungsstorungen zum Beispiel beim Gegengewichtspringen vorkommen können.

Allen vier beschriebenen und anhand der Fign. 1 bis 4 dargestellten Ausführungsarten des erfingungsgemäßen Seilspannsystems ist der Vorteil eigen, daß das Hebelverhältnis das zur Treibfähigkeit erforderliche Seilzugverhältnis unmittelbar bestimmt und daß das letztere nicht mehr unmittelbar vom Gewicht des Fahrkorbs und des Gegengewichts beeinflußt ist. Dadurch sind leichtere Fahrkorbe möglich.

In sinnvoller Weiterbildung der Erfindung kann vorgesehen sein, daß das Hebelverhältnis a: b der Schwinge 20 des erfindungsgemäßen Seilspannsystems durch eine zweckmäßige Vorrichtung einstellbar ist, wodurch am Einsatzort eine Justierung des Seilzugverhältnisses möglich wird.

## Patentansprüche

1. Seilspannsystem für Aufzüge mit getrennten Treibseil- und Tragseilzügen (10, 11), welche beide sowohl an einem Fahrkorb (12) als auch an einem Gegengewicht (13) angreifen, dadurch gekennzeichnet, daß das Seilspannsystem eine am Gegengewicht (13) oder Fahrkorb (12) gelagerte, als Hebel ausgebildete Schwinge (20) aufweist, an welcher das Tragseil (11) und das Treibseil (10) im Abstand voneinander so befestigt sind, daß das Abstandsverhältnis a:b der Befestigungspunkte (31, 32) der Seilzüge (10, 11) an der Schwinge (20) vom Lagerungspunkt (21) der Schwinge (20) am Gegengewicht (13) oder Fahrkorb (12) das zur Treibfähigkeit erforderliche Seilzugverhältnis bestimmt.

2. Seilspannsystem nach Anspruch 1, dadurch gekennzeichnet, daß eine Treibscheibe (23) des Triebwerks oben liegt, die Schwinge (20) als zweiseitiger Hebel ausgebildet ist, wobei der Lagerungspunkt (21) der Schwinge (20) am Gegengewicht (13) oder Fahrkorb (12) innerhalb der Befestigungspunkte (31, 32) der beiden Seilzüge (10, 11) an der Schwinge (20) liegt, und beide Seilzüge (10, 11) von der Schwinge (20) nach oben geführt sind.

3. Seilspannsystem nach Anspruch 1, dadurch gekennzeichnet, daß eine Treibscheibe (23) des Triebwerks unten liegt und die Schwinge (20) in Gestalt eines einseitigen Hebels ausgeführt ist wobei der Lagerungspunkt (21) der Schwinge (20) am Gegengewicht (13) oder Fahrkorb (12) außerhalb der Befestigungspunkte (31, 32) der beiden Seilzüge (10, 11) an der Schwinge (20) liegt, und das Treibseil (10) von der Schwinge (20) nach unten geführt ist.

4. Seilspannsystem nach einem oder mehreren der vorangehenden Ansprüche, dadurch gekennzeichnet, daß die Schwinge (20) an peripheren, die Befestigungspunkte (31, 32) des Tragseils (11) und des Treibseils (32) aufweisenden Abschnitten kreisbogenförmig verlaufende, Stirnseiten aufweist und daß die Seilzüge (10, 11) jeweils über diese kreisbogenförmigen Stirnseiten geführt sind, deren Radien jeweils den Hebelarmen (a, b) der Schwinge (20) entsprechen.

5. Seilspannsystem nach einem oder mehreren der vorangehenden Ansprüche, dadurch gekennzeichnet, daß die Schwinge (20) mit einem Dämpferelement ausgestattet ist, welches Drehbewegungen der Schwinge (20) dämpft.

6. Seilspannsystem nach einem oder mehreren der vorangehenden Ansprüche, dadurch gekennzeichnet, daß das Hebelverhältnis (a: b) der Hebelarme der Schwinge (20) einstellbar ist.

## Claims

1. Cable-tensioning system for lifts with separate drive cable and bearer cable (10, 11) both of which hold both a lift car (12) and a counterweight (13), characterized in that the cable-tensioning system comprises a rocker (20) which is mounted on the counterweight (13) or on the lift car (12) and is formed as a lever, and to which the bearer cable (11) and the drive cable (10) are fixed spaced apart in a manner such that the ratio a:b of the distances of the fixing points (31, 32) of the cables (10, 11) on the rocker (20) from the mounting point (21) of the rocker (20) on the counterweight (13) or lift car (12) determines the cable ratio necessary for drive efficiency.

2. Cable-tensioning system according to Claim 1, characterized in that a driving wheel (23) of the drive mechanism is disposed at the top, and the rocker (20) is formed as a two-armed lever, the mounting point (21) of the rocker (20) on the counterweight (13) or the lift car (12) being disposed inside the fixing points (31, 32) of the two cables (10, 11) on the rocker (20), and both cables (10, 11) being led upwardly from the rocker (20).

3. Cable-tensioning system according to Claim 1, characterized in that a driving wheel (23) of the drive mechanism is disposed at the bottom and the rocker (20) is in the form of a single-arm lever, the bearing point (21) of the rocker (20) on the counterweight (13) or on the lift car (12) being disposed outside the fixing points (31, 32) of the two cable controls (10, 11) on the rocker (20), and the drive cable (10) being led downwardly from the rocker (20).

4. Cable-tensioning system according to one or more of the preceding claims, characterized in that the rocker (20) comprises faces shaped like circular arcs on peripheral portions comprising the fixing points (31, 32) of the bearer cable (11) and of the drive cable (32), and in that the cables (10, 11) are led, respectively, over these circular-arc-shaped faces, the radii of which correspond, respectively, to the lever arms (a, b) of the rocker (20).

5. Cable-tensioning system according to one or more of the preceding claims, characterized in that the rocker (20) is equipped with a damping element which damps rotary movements of the rocker (20).

6. Cable-tensioning system according to one or more of the preceding claims, characterized in that the lever ratio (a:b) of the lever arms of the rocker (20) is adjustable.

## Revendications

1. Système de tension de câble pour ascenseurs, avec des câbles séparés d'entraînement et de portée (10, 11) qui agissent tout deux tant sur une cabine d'ascenseur (12) que sur un contrepoids (13), **caractérisé** en ce que le système de tension de câble présente un balancier (20) monté sur le contrepoids (13) ou la cabine d'ascenseur (12) et réalisé sous forme de levier, auquel le câble porteur (11) et le câble d'entraînement (10) sont fixés à distance l'un de l'autre de telle sorte que le rapport a : b des distances entre les points de fixation (31, 32) des câbles (10, 11) sur le balancier (20) et le point de montage (21) du balancier (20) sur le contrepoids (13) ou la cabine d'ascenseur (12) détermine le coefficient de traction du câble qui est nécessaire pour la capacité d'entraînement.

2. Système de tension de câble pour ascenseurs selon la revendication 1, **caractérisé** en ce qu'une poulie motrice (23) du mécanisme d'entraînement se trouve en haut et le balancier (20) est réalisé sous forme de levier bilatéral, le point de montage (21) du balancier (20) sur le contrepoids (13) ou la cabine d'ascenseur (12) se trouvant à l'intérieur des points de fixation (31, 32) des deux câbles (10, 11) sur le balancier (20) et les deux câbles (10, 11) étant dirigés du balancier (20) vers le haut.

3. Système de tension de câble pour ascenseurs selon la revendication 1, **caractérisé** en ce qu'une poule motrice (23) du mécanisme d'entraînement se trouve en bas et le balancier (20) est réalisé sous forme de lever unilatéral, le point de montage (21) du balancier (20) sur le contrepoids (13) ou la cabine d'ascenseur (12) se trouvant à l'extérieur des points de fixation (31, 32) des deux câbles (10, 11) sur le balancier (20) et le câble d'entraînement (10) étant dirigé du balancier (20) vers le bas.

4. Système de tension de câble pour ascenseurs selon une ou plusieurs des revendications précédentes, **caractérisé** en ce que le balancier (20) présente, sur des parties périphériques présentant les points de fixation (31, 32) du câble porteur (11) et du câble d'entraînement (10), des faces frontales s'étendant en arc de cercle, et en ce que les câbles (10, 11) sont respectivement guidés sur ces faces frontales en forme d'arc de cercle, dont les rayons correspondent respectivement aux bras de levier (a, b) du balancier (20).

5. Système de tension de câble pour ascenseurs selon une ou plusieurs des revendications précédentes, **caractérisé** en ce que le balancier (20) est équipé d'un élément d'amortissement qui amortit les mouvements de rotation du balancier (20).

6. Système de tension de câble pour ascenseurs selon une ou plusieurs des revendications précédentes, **caractérisé** en ce que le rapport de levier (a : b) des bras de lever du balancier (20) est réglable.
